# EUROPÄISCHE PATENTSCHRIFT

(11) **EP 0 189 781 B1**
(45) Veröffentlichungstag und Bekanntmachung des Hinweises auf die Patenterteilung: **03.05.1989**
(21) Anmeldenummer: 86100419.0
(22) Anmeldetag: 14.01.1986
(51) Int. Cl.: H01F 17/00

(54) **Verfahren zur Herstellung einer Flachspule sowie Flachspule für ein Stosswellenrohr**
Method for making a flat coil, and a flat coil for a shock wave tube
Méthode de fabrication pour bobine plate et bobine plate pour tube d'onde de choc

(30) Priorität: 28.01.1985 DE 3502770
(43) Veröffentlichungstag der Anmeldung: 06.08.1986
(73) Patentinhaber: SIEMENS AKTIENGESELLSCHAFT, 80333 München (DE)
(72) Erfinder: Naser, Georg, D-8502 Zirndorf (DE)

(56) Entgegenhaltungen:
- DE-A- 3 312 014
- FR-A- 2 209 273
- US-A- 3 189 767
- US-A- 4 494 100

## Beschreibung

Die Erfindung betrifft ein Verfahren zur Herstellung einer spiralförmigen Flachspule für ein Stoßwellenrohr und eine spiralförmige Flachspule für das Stoßwellenrohr. Sie bezieht sich auf eine Flachspule für ein Stosswellenrohr zum Zertrümmern von Konkrementen in einem Patienten, beispielsweise von Nierensteinen.

Stoßwellenrohre dieser Art sind an sich seit längerer Zeit bekannt ("Akustische Beihefte", 1962, Heft 1, Seiten 185 bis 202). Sie können nach neueren Untersuchungen, wie z.B. in der DE-A 3 312 014 angegeben, in der Medizintechnik zur Zertrümmerung von Konkrementen im Körper eines Patienten eingesetzt werden. In der DE-A 3 312 014 ist ein Stoßwellenrohr für diesen Zweck beschrieben. Aufgrund des hohen abgegebenen Druckimpulses von ca. 100 bar werden die Materialien eines solchen Stoßwellenrohrs bei jeder Stoßwellenemission hoch beansprucht. Besonders die Entladungsspule und die Membran werden hohen mechanischen Kräften ausgesetzt. Beim Gegenstand der DE-A 3 312 014 (Fig. 2) ist eine kugelkalottenförmige Spule vorgesehen, deren Kugelkalottenform z.B. durch nachträgliche Bearbeitung, wie Ausdrehen einer Flachspule, zustandekommt. Diese Vorgehensweise ist recht materialaufwendig und benötigt anspruchsvolle Bearbeitungswerkzeuge. Außerdem ist in der DE-A 3 312 014 (Fig. 1) eine kugelkalottenförmige Spule beschrieben, die dadurch hergestellt wird, dass ein Draht spiralförmig aufgewunden und auf einer kugelkalottenförmigen Fläche eines Gehäuseteiles angeordnet wird. Auch diese Vorgehensweise ist nachteilig, da es mit fertigungstechnischen Problemen verbunden ist, eine derartige Spule zu wickeln. Um eine wirksame Isolierung zwischen der Spule und der dieser vorgelagerten Membran zu gewährleisten, ist im Falle der DE-A 3 312 014 zwischen den genannten Bauteilen eine Isolierfolie angeordnet.

Aufgabe der Erfindung ist es, ein Verfahren der eingangs genannten Art so auszugestalten, dass eine Flachspule mit beliebiger Spiralenform mit einfachen Mitteln hergestellt werden kann.

Es ist ausserdem Aufgabe der Erfindung, eine Flachspule für ein Stoßwellenrohr anzugeben, die mit beliebiger Spiralenform auf einfache Weise herstellbar ist und einen vereinfachten Aufbau eines Stoßwellenrohres ermöglicht.

Die erstgenannte Aufgabe wird erfindungsgemäß nach Patentanspruch 1, dadurch gelöst, daß eine Maske in Spiralenform fotografisch auf eine Leiterplatte mit einer Trägerschicht, mit einer darüber liegenden elektrisch leitfähigen Schicht und mit einer lichtempfindlichen Oberschicht übertragen wird, daß die Oberschicht entwickelt wird, daß die Zwischenräume zwischen den Spiralgängen der übertragenen Maske von der elektrisch leitfähigen Schicht abgeätzt werden, dass die auf der elektrisch leitfähigen Schicht verbleibenden Spiralgänge galvanisch verstärkt werden und daß anschliessend die Leiterplatte auf einen Flachspulenträger aufgeklebt wird.

Vorteil des Verfahrens ist es, daß Spulen mit beliebiger Spiralenform problemlos hergestellt werden können. Dazu werden keine aufwendigen mechanischen Bearbeitungswerkzeuge, wie beispielsweise eine Drehbank oder eine Fräsmaschine, benötigt.

Eine besonders vorteilhafte Ausgestaltung des Verfahrens besteht darin, daß die Leiterplatte mit ihrer die Spirale tragenden Oberfläche am Flachspulenträger verklebt wird. Durch diese Maßnahme wird bei einem Stoßwellenrohr erreicht, daß der nicht leitende Teil der Leiterplatte gleichzeitig als Isolierfolie zwischen der Spule und einer ihr vorgelagerten Membran dient. Die Montage der wesentlichen Komponenten des Stoßwellenrohres, nämlich Flachspule, Isolierfolie und Membran, wird dadurch wesentlich vereinfacht.

Eine erfindungsgemäße Flachspule für ein Stoßwellenrohr weist gemäss dem Patentanspruch 6 folgende Merkmale auf:
a) eine elektrisch nicht leitende, flächenhafte Trägerschicht,
b) eine auf der Trägerschicht befestigte Spirale aus Kupfer, und
c) einen scheibenförmigen Flachspulenträger aus einem schallharten und elektrisch nicht leitenden Material, wobei die Trägerschicht derart angeordnet ist, daß die auf ihr befestigte Spirale aus Kupfer dem Flachspulenträger zugewandt ist, und wobei der Flachspulenträger mit der Spirale aus Kupfer und/oder der Trägerschicht verklebt ist, so daß die Spirale sandwichartig zwischen dem Flachspulenträger und der Trägerschicht angeordnet ist.

Bei der erfindungsgemäßen Flachspule ist somit eine besondere Isolierfolie zwischen der Flachspule und einer ihr vorgelagerten Membran überflüssig, da die Trägerschicht diese Funktion erfüllt. Die erfindungsgemäße Flachspule ermöglicht somit einen vereinfachten Aufbau eines Stoßwellenrohres.

Weitere Vorteile ergeben sich aus der Beschreibung der Figuren.

Es zeigen jeweils im Querschnitt:
Fig. 1 in einer auseinandergezogenen Darstellung einen Spulenträger und eine Leiterplatte in Verbindung mit einer Isolierfolie und einer Membran eines Stoßwellenrohres,
Fig. 2 den Spulenträger und die Leiterplatte mit ausgeätzten Zwischenräumen zwischen den Spiralgängen,
Fig. 3 den Spulenträger und die Leiterplatte mit galvanisch verstärkten Spulengängen und
Fig. 4 fertige Flachspulenanordnung bestehend aus dem Spulenträger und der damit verklebten, aus der Leiterplatte gefertigten spiralförmigen Spule.

Zur Erleichterung der Übersichtlichtkeit ist in den Figuren auf eine maßstabgerechte Darstellung der einzelnen Schichtdicken verzichtet. Diese ergeben sich aus der folgenden Beschreibung.

In Figur 1 ist mit 1 ganz allgemein ein Stoßwellenrohr bezeichnet, welches in seinen wesentlichen Komponenten aus einem Flachspulenträger 3 mit zugehöriger spiralförmiger Spule 4 (in Figur 3 und 4 gezeigt), einer Isolierfolie 5 und einer Membran 7 besteht. Haltemittel für die Spule 4, die Isolierfolie 5 und die Membran 7 sind nicht gezeigt.

Zum Auslösen einer Stoßwelle wird auf die Flachspule 4 ein Hochspannungsimpuls kurzer Dauer gegeben. Aufgrund der elektromagnetischen Wechselwirkung der Spule 4 mit der Membran 7 wird die Membran 7 von der Spule 4 weggeschlagen; sie erzeugt so die Stoßwelle. Für ein einwandfreies Funktionieren des Stoßwellenrohrs 1 und die Herstellung einer bestimmten gewünschten Wellenform muß die Spule 4 eine definierte Form haben. Die Oberfläche der Spule 4 kann z.B. eben sein, wenn die Erzeugung einer ebenen Stoßwelle gewünscht ist, oder konkav kalottenförmig, wenn die damit erzeugte Stoßwelle fokussierend auf einen Punkt zulaufen soll. Neben der definierten Form der Spule 4 ist es von großer Wichtigkeit, daß die Isolation zwischen den Spulengängen einwandfrei ist, z.B. ohne Lufteinschlüsse. Die Spannungsimpulse, die die Spule 4 beaufschlagen, liegen in der Größenordnung zwischen 10 und 30 kV.

Bei der Herstellung des Flachspulenträgers 3 mit angesetzter Spule 4 wird ausgegangen von einer runden keramischen Scheibe. Diese Scheibe hat beispielsweise eine Dicke von 40 mm bei einem Durchmesser von 155 mm. Es sind bei Durchführung des vorliegend geschilderten Verfahrens aber auch kleinere Scheiben von z.B. 60 mm Durchmesser bei einer Dicke von 15 mm hergestellt worden. Neben dieser Scheibe, die aus einer Keramik besteht und als Flachspulenträger 3 dient, ist eine Leiterplatte 9 weiteres Ausgangsmaterial. Sie ist zur Herstellung der eigentlichen Spule 4 vorgesehen. Die Leiterplatte 9 besteht aus einer elektrisch nicht leitenden Trägerschicht 11, die vorzugsweise aus Polyimid besteht. Diese Polyimidfolie kann eine Dicke von ca. 200 _{J}lm haben. Eine Seite der Trägerschicht 11 ist mit einer dünnen Schicht 13 aus einer elektrisch leitfähigen Substanz, insbesondere einer Kupferschicht von ca. 7 Jlm Dicke, versehen.

Auf der Kupferschicht 13 ist wiederum eine lichtempfindliche Oberschicht 15 aufgebracht.

In der Figur 2 sind der Flachspulenträger 3 und die nach einem ersten und zweiten Verfahrensschritt verarbeitete Leiterplatte 9 dargestellt. Durch Auflegen einer Maske (nicht gezeigt), in welcher - je nach Art der lichtempfindlichen Oberschicht 15 - die Spiralform in positiver oder negativer Darstellung enthalten ist, durch anschließende Belichtung der nicht durch die Maske abgedeckten Teile der lichtempfindlichen Schicht 15, durch Entwicklung und Ausätzung der Zwischenräume zwischen den Spiralgängen 13a ergibt sich die in Figur 2 gezeigte Leiterplatte 9. Sie besteht aus der Trägerschicht 11 und Teilen der ursprünglichen Kupferschicht 13. Die Spiralgänge 13a bilden nun eine flache Spule 4 mit einen spiralförmigen Verlauf der Windungen.

In der Figur 3 ist neben dem Flachspulenträger 3 die spiralförmige Kupferschicht 13a dargestellt, nachdem letztere durch einen Galvanisiervorgang von ca. 7 µm auf eine Gesamtstärke von z.B. ca. 150 J.Lm verstärkt wurde. Die so erzeugte Spirale mit den Spiralgängen 13a ist geeignet, dem hohen Spannungs- und Stromstoß bei der Stoßwellenerzeugung standzuhalten, wenn die einzelnen Spiralgänge 13a einen ausreichenden Abstand voneinander aufweisen.

In Figur 4 ist die fertige Anordnung von Flachspulenträger 3 und integrierter Spule 4 dargestellt. Die Zwischenräume zwischen der spiralförmigen Kupferschicht 13a sind nun mit einem Kunstharz 17 ausgefüllt worden. Die Spule 4 ist stirnseitig an den Flachspulenträger 3 geklebt. Zum besseren Verkleben der Spule 4 mit dem Flachspulenträger 3 und zum Auffüllen der Zwischenräume kann auch in einem Arbeitsgang die gesamte Stirnseite des Flachspulenträgers 3 mit Kunstharz bestrichen worden sein.

Die Leiterplatte 9 kann prinzipiell sowohl mit der Trägerschicht 11 als auch mit der Schicht 13 gegen den Flachspulenträger 3 geklebt werden. Vorteil der zweiten Ausführungsform ist es jedoch, daß die Trägerschicht 11 gleichzeitig als Isolierfolie 5 dienen kann, um die Spule 4 von der Membran 7 elektrisch zu isolieren.

Als Materialien für den Flachspulenträger 3 kommt vorzugsweise Aluminiumoxid-Keramik in Frage, wobei aber auch mit gefülltem und ungefülltem Epoxydharz gute Ergebnisse erzielt wurden.

## Patentansprüche

1. Verfahren zur Herstellung einer spiralförmigen Flachspule (4) für ein Stoßwellenrohr, dadurch gekennzeichnet, daß eine Maske in Spiralenform fotografisch auf eine Leiterplatte (9) mit einer Trägerschicht (11), mit einer darüber liegenden elektrisch leitfähigen Schicht (13) und mit einer lichtempfindlichen Oberschicht (15) übertragen wird, daß die Oberschicht (15) entwickelt wird, daß die Zwischenräume zwischen den Spiralgängen (13a) der übertragenen Maske von der elektrisch leitfähigen Schicht (13) abgeätzt werden, daß die von der elektrisch leitfähigen Schicht (13) verbleibenden Spiralgänge (13a) galvanisch verstärkt werden, und daß anschließend die Leiterplatte (9) auf einen Flachspulenträger (3) aufgeklebt wird.

2. Verfahren nach Anspruch 1, dadurch gekennzeichnet, daß als Trägerschicht (11) eine Polyimidfolie und als elektrisch leitfähige Schicht (13) eine Kupferschicht vorgesehen ist.

3. Verfahren nach Anspruch 2, dadurch gekennzeichnet, daß die Polyimidfolie (11) ca. 200 µm dick und die Kupferschicht (13) ca. 7 µm dick sind (Fig. 1, 2).

4. Verfahren nach einem der Ansprüche 1 bis 3, dadurch gekennzeichnet, daß die Spiralgänge (13a) galvanisch auf ca. 150 µm Dicke verstärkt werden (Fig. 3).

5. Verfahren nach einem der Ansprüche 1 bis 4, dadurch gekennzeichnet, daß die Leiterplatte (9) mit ihrer die Spiralgänge (13a) tragenden Oberfläche am Flachspulenträger (3) verklebt wird.

6. Spiralförmige Flachspule für ein Stoßwellenrohr, aufweisend
a) eine elektrisch nicht leitende, flächenhafte Trägerschicht (11),
b) eine auf der Trägerschicht (11) befestigte Spirale (13a) aus Kupfer, und
c) einen scheibenförmigen Flachspulenträger (3) aus einem schallharten und elektrisch nicht leitenden Material, wobei die Trägerschicht (11) derart angeordnet ist, daß die auf ihr befestigte Spirale (13a) aus Kupfer dem Flachspulenträger (3) zugewandt ist, und wobei der Flachspulenträger (3) mit der Spirale (13a) aus Kupfer und/oder der Trägerschicht (11) verklebt ist, so daß die Spirale (13a) sandwichartig zwischen dem Flachspulenträger (3) und der Trägerschicht (11) angeordnet ist.

7. Flachspule nach Anspruch 6, dadurch gekennzeichnet, daß als Material für den Flachspulenträger (3) eine Keramik vorgesehen ist.

8. Flachspule nach Anspruch 6, dadurch gekennzeichnet, daß als Material für den Flachspulenträger (3) ein Epoxydharz vorgesehen ist.

9. Flachspule nach einem der Ansprüche 6 bis 8, dadurch gekennzeichnet, daß zum Verkleben des Flachspulenträgers (3) mit der Spirale (13a) aus Kupfer und/oder der Trägerschicht (11) ein Harz (17) vorgesehen ist.

## Revendications

1. Procédé pour fabriquer une bobine plate (4) de forme spirale pour un tube à onde de choc, caractérisé par le fait qu'on transfère par voie photographique un masque possédant une forme spirale sur une plaquette à circuits imprimés (9) possédant une couche de support (11), une couche électriquement conductrice (13) située sur la précédente et une couche supérieure photosensible (15), qu'on développe la couche supérieure (15), qu'on dégage par corrosion les zones intercalaires présentes entre les filets spiraux (13a) du masque transféré, à partir de la couche électriquement conductrice (13), qu'on renforce galvaniquement les filets spiraux (13a) subsistant dans la couche électriquement conductrice (16) et qu'on colle ensuite la plaquette à circuits imprimés (9) sur un support (3) de la bobine plate.

2. Procédé suivant la revendication 1, caractérisé par le fait qu'on utilise comme couche de support (11) une feuille de polyamide et comme couche électriquement conductrice (13) une couche de cuivre.

3. Procédé suivant la revendication 2, caractérisé par le fait que la feuille de polyimide (11) possède une épaisseur d'environ 200 _{Jl}m et que la couche de cuivre (13) possède une épaisseur d'environ 7 µm (figures 1, 2).

4. Procédé suivant l'une des revendications 1 à 3, caractérisé par le fait qu'on renforce galvaniquement les filets spiraux (13a) pour qu'ils atteignent une épaisseur d'environ 150 µm (figure 3).

5. Procédé suivant l'une des revendications 1 à 4, caractérisé par le fait qu'on colle la plaquette à circuits imprimés (9) par sa surface portant les filets spiraux (13a) sur le support (3) de la bobine plate.

6. Bobine plate de forme spirale pour un tube à ondes de choc, comportant
a) une couche de support (11) non conductrice du point de vue électrique et présentant une certaine étendue en surface,
b) une spirale (13a) en cuivre fixée sur la couche de support (11), et
c) un support en forme de disque (3) pour la bobine plate, constitué en un matériau réverbérant du point de vue acoustique et non conducteur du point de vue électrique, la couche de support (11) étant disposée de manière que la spirale (13a) en cuivre, qui est fixée sur cette couche, soit tournée vers le support (3) de la bobine plate, et ce support (3) comportant la spirale (13a) en cuivre et/ou la couche de support (11) étant collé de sorte que la spirale (13a) est disposée en sandwich entre le support (3) de la bobine plate et la couche de support (11).

7. Bobine plate suivant la revendication 6, caractérisé par le fait qu'il est prévu une céramique comme matériau pour le support (3) de la bobine plate.

8. Bobine plate suivant la revendication 6, caractérisée par le fait qu'il est prévu une résine époxy comme matériau pour le support (3) de la bobine plate.

9. Bobine plate suivant l'une des revendications 6 à 8, caractérisée par le fait qu'il est prévu une résine (17) pour le collage du support (3) de la bobine plate portant la spirale (13a) en cuivre et/ou la couche de support (11).

## Claims

1. Process for producing a spiral-shaped flat coil (4) for a shock wave tube, characterized in that a mask in the form of a spiral is photographically transmitted on to a printed circuit board (9) having a supporting layer (11), with an electroconductive layer (13) lying thereabove and a light-sensitive top layer (15), in that the top layer (15) is developed, in that the spaces between the spiral courses (13a) of the transmitted mask are etched from the electroconductive layer (13), in that the remaining spiral courses (13a) of the electroconductive layer (13) are galvanically strengthened, and in that subsequently the printed circuit board (9) is affixed on to a flat coil support (3).

2. Process according to claim 1, characterized in that a polyimide foil is provided as supporting layer (11) and a copper layer is provided as electroconductive layer (13).

3. Process according to claim 2, characterized in that the polyimide foil (11) is about 200 11m thick and the copper layer (13) is about 7 µm thick (Fig. 1, 2).

4. Process according to one of claims 1 to 3, characterized in that the spiral courses (13a) are galvanically strengthened to a thickness of about 150 µm (Fig. 3).

5. Process according to one of claims 1 to 4, characterized in that, at its surface which supports the spiral courses (13a), the printed circuit board (9) is affixed to the flat coil support (3).

6. Spiral-shaped flat coil for a shock wave tube having:
a) a laminar supporting layer (11) which is not electroconductive,
b) a copper spiral (13a) secured on to the supporting layer (11), and
c) a disc-shaped flat coil support (3) consisting of a rigid material which is not electroconductive, the supporting layer (11) being arranged in such a way that the copper spiral (13a), secured thereon, is directed towards the flat coil support (3), and the flat coil support (3) being affixed to the copper spiral (13a) and/or to the supporting layer (11), so that the spiral (13a) is arranged in a sandwich fashion between the flat coil support (3) and the supporting layer (11).

7. Flat coil according to claim 6, characterized in that ceramics are provided as material for the flat coil support (3).

8. Flat coil according to claim 6, characterized in that an epoxide resin is provided as material for the flat coil support (3).

9. Flat coil according to one of claims 6 to 8, characterized in that a resin (17) is provided in order to affix the flat coil support (3) to the copper spiral (13a) and/or to the supporting layer (11).
